# EUROPÄISCHE PATENTSCHRIFT

(11) **EP 2 754 800 B1**
(45) Veröffentlichungstag und Bekanntmachung des Hinweises auf die Patenterteilung: **13.07.2016**
(21) Anmeldenummer: 14000022.5
(22) Anmeldetag: 06.01.2014
(51) Int. Cl.: E05B 17/20, E05C 9/04, E05B 63/24, E05C 7/04, E05C 9/20

(54) **Gegenkasten oder Einsteckschloss**
Strike box or mortise lock
Gâche ou serrure à mortaiser

(30) Priorität: 11.01.2013 DE 102013000351; 04.02.2013 DE 102013001815
(43) Veröffentlichungstag der Anmeldung: 16.07.2014
(73) Patentinhaber: Wilh. Schlechtendahl & Söhne GmbH & Co. KG, 42579 Heiligenhaus (DE)
(72) Erfinder: Schramm, Marcel, 45131 Essen (DE); Krickenberg, Thomas, 40724 Hilden (DE)
(74) Vertreter: Von Rohr Patentanwälte Partnerschaft mbB

(56) Entgegenhaltungen:
- EP-A1- 0 542 694
- EP-A2- 0 792 987
- FR-A1- 2 678 671
- FR-A1- 2 929 978
- US-A- 3 670 537

## Beschreibung

Die Erfindung betrifft einen Gegenkasten oder ein Einsteckschloss nach dem Oberbegriff des Anspruchs 1.

Gegenkästen bzw. Einsteckschlösser ohne Sperreinrichtung sind bereits seit langem aus der Praxis bekannt. Bei diesen Kästen bzw. Schlössern war es grundsätzlich möglich, durch Krafteinwirkung auf das aus der Tür ragende Ende der Stange bzw. den daran befestigten endseitigen Riegel den Gegenkasten bzw. das Einsteckschloss zu manipulieren. Von daher ist man dazu übergegangen, Sperreinrichtungen in den Kraftfluss zwischen der Stange und der Schaltnuss zu integrieren, um den Kraftfluss von der Stange auf die Schaltnuss an einer Stelle zu unterbrechen, so dass eine äußere Krafteinwirkung auf den Stangenanschluss nicht zu einer Betätigung der Schaltnuss und damit zu einem ungewollten öffnen führt.

Allerdings sind die aus der Praxis bekannten Sperreinrichtungen jeweils relativ aufwendig und umständlich aufgebaut.

Aus der FR 2 929 978 A1 geht bereits ein Einsteckschloss mit einem einen Schlosskasten und eine Schlossdecke aufweisenden Schlossgehäuse hervor. Das bekannte Schloss weist wenigstens einen im Schlossgehäuse gelagerten Stangenanschluss zum Anschluss einer Stange und eine mit dem Stangenanschluss gekoppelte Schaltnuss auf, wobei der Stangenanschluss zwischen einer eingezogenen und einer ausgefahrenen Stellung bewegbar ist. Wirkungsmäßig ist zwischen dem Stangenanschluss und der Schaltnuss eine Sperreinrichtung vorgesehen, die eine Betätigung der Schaltnuss durch äußere Krafteinwirkung auf den Stangenanschluss verhindert, wenn sich der Stangenanschluss in der ausgefahrenen Stellung befindet. Die Sperreinrichtung weist einen zwischen einer unteren Sperrstellung und einer oberen Freigabestellung bewegbaren Sperrdorn auf, der ausschließlich durch Betätigung der Schaltnuss aus der Sperrstellung bewegbar ist. Der Sperrdorn ist im Schlosskasten und der Schlossdecke in jeweils einem Langloch gelagert.

Ähnliche Einsteckschlösser sind aus der FR 2 678 671 A1 oder der US 3 670 537 A bekannt.

Aufgabe der vorliegenden Erfindung ist es nun, einen Gegenkasten bzw. ein Einsteckschloss der eingangs genannten Art mit einer Sperreinrichtung zur Verfügung zu stellen, die möglichst einfach und kostengünstig aufgebaut ist und eine sichere Unterbrechung des Kraftflusses zwischen dem Stangenanschluss und der Schaltnuss bei äußerer Krafteinwirkung auf den Stangenanschluss gewährleistet. Zur Lösung der vorgenannten Aufgabe ist ein Gegenkasten bzw. ein Einsteckschloss gemäß Anspruch 1 vorgesehen. Erfindungsgemäß ist der Sperrdorn durch sein Eigengewicht aus der Freigabestellung in die Sperrstellung bewegbar und die untere Langlochposition stellt die Sperrstellung und die obere Langlochposition die Freigabestellung dar. Zunächst einmal ist es durch die Realisierung der Sperreinrichtung in der Funktions- bzw. Kraftflusskette zwischen dem Stangenanschluss und der Schaltnuss in einfacher Weise möglich, eine ungewollte Betätigung bzw. Bewegung der Schaltnuss über den Stangenanschluss zu verhindern. Dabei weist die Erfindung als wesentlichen Teil der Sperreinrichtung ein Sperrelement in Form eines Sperrdorns auf, der einfach und kostengünstig herstellbar ist. Dieser Sperrdorn ist zwischen zwei Stellungen, nämlich der unteren Sperrstellung und der oberen Freigabestellung, bewegbar. Damit ist der Sperrdorn letztlich in vertikaler Richtung hin- und herbewegbar, wobei diese vertikale Bewegbarkeit sich nicht auf eine ausschließlich vertikale Bewegungsbahn beschränken muss. Auch sind schräge oder bogenabschnittsförmige Bewegungsbahnen möglich. Entscheidend ist letztlich lediglich, dass der Sperrdorn von einem unteren Niveau auf ein oberes Niveau und umgekehrt bewegt wird, wobei im unteren Niveau eine Sperrung des Stangenanschlusses vorliegt, während der Stangenanschluss im oberen Niveau freigegeben und die Funktionskette zwischen dem Stangenanschluss und der Schaltnuss damit hergestellt bzw. nicht mehr unterbrochen ist. Befindet sich der Sperrdorn also in der Sperrstellung, lässt sich die Schaltnuss durch äußere Krafteinwirkung auf den Stangenanschluss nicht bewegen. Die Sperrstellung lässt sich lediglich dadurch aufheben, dass die Schaltnuss aktiv über einen Drücker betätigt wird. Somit kann die Sperreinrichtung nur durch die gewollte Betätigung des mit der Schaltnuss gekoppelten Drückers deaktiviert und die Sperrung freigegeben werden.

Zur möglichst einfachen Integration des Sperrdorns in das Schlossgehäuse ist erfindungsgemäß vorgesehen, dass der Sperrdorn einerseits im Schlosskasten und andererseits auf der gegenüberliegenden Seite des Schlossgehäuses in der Schlossdecke in jeweils einem Langloch gelagert ist.

Bei einer sehr einfachen Ausführungsform lassen sich derartige Langlöcher durch einfache Schlitze auf gegenüberliegenden Seiten des Schlossgehäuse verwirklichen.

Dabei ist zur weiteren Vereinfachung der Sperreinrichtung und zur Gewährleistung einer störungsfreien Funktion der Sperrdorn erfindungsgemäß derart ausgebildet, dass er aus der Freigabestellung durch sein Eigengewicht in die Sperrstellung bewegbar ist. Dies lässt sich dadurch realisieren, dass die in Einbaurichtung des Gegenkastens/Einsteckschlosses untere Langlochstellung die Sperrstellung und die obere Langlochstellung die Freigabestellung darstellt. Hierdurch ist gewährleistet, dass der Sperrdorn, wenn er bei aktiver Betätigung der Schaltnuss aus der Sperrstellung in die Freigabestellung gezwungen wird, nach oben bewegt wird, während die Bewegung des Sperrdorns aus der Freigabestellung zurück in die Sperrstellung ausschließlich aufgrund der Eigengewichtskraft des Sperrdorns erfolgt.

Zur störungsfreien Bewegung des Sperrdorns zwischen der Sperr- und der Freigabestellung weist der Sperrdorn endseitig jeweils einen Lagerbereich auf, um in das jeweilige Langloch im Schlosskasten und der Schlossdecke einzugreifen.

Zwischen den vorgenannten Lagerbereichen befindet sich im Übrigen ein zur Kopplung vorgesehener Dornbereich, der durch weitere Bauteile, die zur Sperreinrichtung gehören und auf die nachfolgend noch näher eingegangen wird, geführt ist und zu deren Anschluss dient.

Dem gegenüber sind Bereiche des Sperrdorns, die nicht zur Führung an bzw. Kopplung mit weiteren Bauteilen der Sperreinrichtung dienen, vorzugsweise bewusst verdickt, um das Eigengewicht des Sperrdorns und damit die selbsttätigende Bewegung des Sperrdorns zwischen der oberen Freigabestellung und der unteren Sperrstellung sicher zu gewährleisten.

Grundsätzlich ist es möglich, dass die Sperreinrichtung zur Sperrung nur eines einzigen Stangenanschlusses vorgesehen sein kann. Hierbei kann es sich sowohl um den oberen als auch um den unteren Stangenanschluss handeln. Bevorzugt ist es aber so, dass die Sperreinrichtung sowohl zur Sperrung des oberen als auch des unteren Stangenanschlusses vorgesehen und ausgebildet ist. Zu diesem Zweck weist die Sperreinrichtung einen oberen Sperrdorn zur Sperrung des oberen Stangenanschlusses und einen unteren Sperrdorn zur Sperrung des unteren Stangenanschlusses auf.

Um die Bewegung des oberen Sperrdorns durch die Schaltnuss gewährleisten zu können, ist in der Schaltnuss eine Dornkontur vorgesehen, durch die der obere Sperrdorn geführt ist. Die Dornkontur weist dabei einen Sperrbereich, in dem der obere Sperrdorn gesperrt ist, und einen Freilaufbereich, in dem die Sperrung aufgehoben und eine Bewegung der Schaltnuss ermöglicht ist, auf. Zwischen den beiden Bereichen befindet sich eine Entsperrnase, über die bei aktiver Betätigung der Schaltnuss der obere Sperrdorn aus dem Sperrbereich in den Freilaufbereich bewegt bzw. gehoben wird. Letztlich gewährleistet die Entsperrnase, dass bei aktiver Betätigung der Schaltnuss der Sperrdorn aus der Sperrstellung angehoben und in den Freilaufbereich bewegt wird.

Neben dem oberen Sperrdorn weist die Sperreinrichtung als weiteres, separates Bauteil einen in der Bewegungslinie zwischen dem Stangenanschluss und der Schaltnuss liegenden Sperrhebel auf, der einerseits mit dem Stangenanschluss und andererseits mit der Schaltnuss gekoppelt ist. Dieser Sperrhebel ist derart ausgebildet, dass er bei Krafteinleitung über den Stangenanschluss durch den oberen Sperrdorn gesperrt ist, während er lediglich oder ausschließlich mittels aktiver Betätigung der Schaltnuss entsperrbar und aktivierbar ist.

Konstruktiv weist der obere Sperrdorn in diesem Zusammenhang - wie die Schaltnuss - eine Dornkontur auf, durch die der obere Sperrdorn geführt ist. Dabei weist die Dornkontur des Sperrhebels ebenfalls einen Sperrbereich und einen die Bewegung des Sperrhebels ermöglichenden Freilaufbereich auf, während es jedoch in diesem Falle - anders als bei der Schaltnuss - an einer Entsperrnase oder einem anderweitigen Entsperrelement fehlt. Hierdurch ist letztlich gewährleistet, dass eine Entsperrung nicht über den mit dem Sperrhebel gekoppelten Stangenanschluss sondern ausschließlich über die mit dem Sperrhebel gekoppelte, aktiv über den Drücker zu betätigende Schaltnuss erfolgen kann. Durch die vorgenannte Ausgestaltung ist der Bewegungsfluss bei Krafteinleitung in den Stangenanschluss am Sperrhebel unterbrochen, während der Bewegungsfluss bei aktiver Betätigung der Schaltnuss von der Schaltnuss über den oberen Sperrdorn und den Sperrhebel bis in den Stangenanschluss durchgehend ist.

Die Kopplung des Stangenanschlusses mit dem Sperrhebel erfolgt vorzugsweise über eine Stangenverbindung. Hierbei handelt es sich bevorzugt um ein geformtes Drahtstück. Ein derartiges Drahtstück ist relativ einfach und kostengünstig herstellbar.

Während es grundsätzlich möglich ist, dass der Sperrhebel im Schlosskasten linear bewegbar ist, bietet es sich aus konstruktiven Gründen an, den Sperrhebel schwenkbar zu lagern, da dann die Drehbewegung der Schaltnuss unmittelbar in eine Dreh- bzw. Schwenkbewegung des Sperrhebels umgesetzt werden kann.

Zur Betätigung des Sperrhebels weist die Schaltnuss einen insbesondere als Rollenlager ausgebildeten Betätigungsabschnitt auf, der auf eine Betätigungsfläche des Sperrhebels wirkt. Bei aktiver Betätigung der Schaltnuss über einen Drücker passieren dann letztlich zwei Vorgänge. Zum einen wird der Sperrdorn aus der Sperrstellung angehoben, so dass er sich in den jeweiligen Dornkonturen in den Freilaufbereichen befindet, was eine Schwenk- bzw. Drehbewegung der Schaltnuss und des Sperrhebels ermöglicht. Die weitere Betätigung der Schaltnuss wird unmittelbar über den Betätigungsabschnitt auf die Betätigungsfläche des Sperrhebels übertragen, der dann geschwenkt wird und aufgrund seiner Kopplung mit dem Stangenanschluss zum Einziehen der Stange führt. Wird der Stangenanschluss hingegen endseitig durch Krafteinwirkung auf das Ende der Stange beaufschlagt, was einer Manipulation der entsprechenden Stange bzw. von deren Ende gleichkommt, findet eine Entsperrung nicht statt, da der obere Sperrdorn in der Sperrstellung verbleibt und aus dieser ohne Einwirkung der an der Schaltnuss vorgesehenen Entsperrnase nicht aus dieser Stellung herausbewegt werden kann.

Im Ergebnis wird durch die oben genannten Merkmale eine Sperreinrichtung zur Sperrung des oberen Stangenanschlusses zur Verfügung gestellt, die letztlich nur zwei separate Bauteile erfordert, nämlich den mit dem Stangenanschluss gekoppelten Sperrhebel und den oberen Sperrdorn, wobei weitere Funktionsbereiche der Sperreinrichtung durch entsprechende Konturierungen an der Schaltnuss und im Sperrhebel sowie Langlöcher im Schlossgehäuse realisiert werden.

Statt der Sperrung des oberen Stangenanschlusses oder ergänzend zur Sperrung des oberen Stangenanschlusses kann bei einer bevorzugten Ausgestaltung der Erfindung auch vorgesehen sein, dass der untere Stangenanschluss nach dem erfindungsgemäßen Prinzip über die Sperreinrichtung sperrbar ist. Hierzu weist die Sperreinrichtung einen unteren Sperrdorn auf, der zwischen einer unteren Sperrstellung und einer oberen Freigabestellung bewegbar ist. Die Bewegung des unteren Sperrdorns aus der Sperrstellung heraus erfolgt auch hierbei ausschließlich/lediglich durch Betätigung der Schaltnuss. Befindet sich der untere Sperrdorn also in der unteren Sperrstellung, lässt sich durch eine äußere Krafteinwirkung auf den unteren Stangenanschluss die Schaltnuss nicht bewegen. Der Kraftfluss zwischen dem unteren Stangenanschluss und der Schaltnuss ist durch die Sperrung des unteren Sperrdorns unterbrochen bzw. gesperrt, wenn sich der untere Sperrdorn in der unteren Sperrstellung befindet.

Bei einer konstruktiv einfachen Ausgestaltung der Sperrung für den unteren Stangenschluss ist vorgesehen, dass die unteren Langlöcher für den unteren Sperrdorn im Schlosskasten und der Schlossdecke jeweils eine Sperrkontur und eine Führungskontur aufweisen. Damit werden die ohnehin zur Lagerung des unteren Sperrdorns benötigten Langlöcher mit den Funktionen der bedarfsweisen Sperrung in der Sperrkontur oder auch der Führung des Sperrdorns in der Führungskontur belegt. Befindet sich also der Sperrdorn in der Sperrkontur, ist, wenn der untere Sperrdorn an der Sperrkontur anschlägt, ein weiteres Hineinbewegen des unteren Stangenanschlusses in das Schlossgehäuse nicht möglich. Erst wenn sich der untere Sperrdorn in der Führungskontur befindet, ist eine Auf- und Abwärtsbewegung des unteren Sperrdorns in der Führungskontur möglich.

Bevorzugt ist es in diesem Zusammenhang, dass der untere Stangenanschluss bei äußere Krafteinwirkung von unten her auf den unteren Sperrdorn wirkt und der untere Sperrdorn an der Sperrkontur bzw. der zumindest im wesentlichen horizontalen Sperrkantet der Sperrkontur anschlägt, so dass die untere Sperrstellung erreicht ist und der Stangenanschluss nicht in das Schlossgehäuse hineingedrückt werden kann.

Zur Kopplung der Schaltnuss mit dem unteren Stangenanschluss dient eine Zugstange. Diese Zugstange kann mittelbar oder unmittelbar mit der Schaltnuss bzw. dem unteren Stangenanschluss verbunden sein. Im Bereich ihres unteren Endes ist die Zugstange bevorzugt mit dem unteren Stangenanschluss verbunden, so dass eine Öffnungsbewegung der Schaltnuss letztlich zu einem Anziehen bzw. Hineinziehen des unteren Stangenanschlusses in das Schlossgehäuse führt.

Neben der Funktion zur Bewegung des unteren Stangenanschlusses wirkt die Zugstange noch ergänzend mit dem unteren Sperrdorn zusammen. Zur Realisierung dieser Funktion ist an der Zugstange ein entsprechender Wirkabschnitt, der vorzugsweise als Schräge ausgebildet ist, vorgesehen, um den unteren Sperrdorn aus der Sperrkontur heraus in die Führungskontur hineinzubewegen. Sobald der untere Sperrdorn über den Wirkabschnitt der Zugstange aus der Sperrkontur herausbewegt und damit die Sperrung aufgehoben worden ist, lässt sich der untere Stangenanschluss über die Zugstange bei Betätigung der Schaltnuss in das Schlossgehäuse hineinziehen.

Im Hinblick auf die Belegung der Zugstange mit einer Doppelfunktion, nämlich einerseits der Kraftübertragung von der Schaltnuss auf den unteren Stangenanschluss und andererseits der Entsperrung des unteren Sperrdorns über den Wirkabschnitt, ist es erforderlich, dass zunächst die Sperrung aufgehoben wird, der untere Sperrdorn also aus der Sperrkontur herausbewegt wird, bevor der Stangenanschluss eingezogen werden kann. Zur Gewährleistung dieser verzögerten bzw. aufeinanderfolgenden Funktion ist der untere Stangenanschluss über eine Langlochverbindung mit geringem Spiel in vertikaler Richtung an der Zugstange befestigt. Hierdurch ist eine Relativbewegung der Zugstange zum Stangenanschluss möglich. Dies führt dazu, dass bei einer durch die Schaltnuss ausgelösten Zugbewegung die Zugstange zunächst geringfügig angehoben wird, während der Stangenanschluss noch nicht eingezogen wird. Bei der Aufwärtsbewegung der Zugstange wirkt der Wirkabschnitt bzw. die Schräge an der Zugstange auf den unteren Sperrdorn und drückt diesen aus der Sperrkontur in die Führungskontur. Sobald der Sperrdorn aus der Sperrkontur herausbewegt worden ist, führt die weitere Zugbewegung der Zugstange zum Anheben des unteren Stangenanschlusses bzw. zu dessen Einziehen in das Schlossgehäuse. Gleichzeitig bewegt sich der untere Sperrdorn in der Führungskontur der Langlöcher nach oben. Im Hinblick auf die zuvor beschriebene, zeitlich abgestimmte bzw. aufeinanderfolgende Bewegung, wonach zunächst entsperrt und anschließend der untere Stangenanschluss eingezogen wird, sind die Formen des Wirkabschnitts bzw. die Steigung der Schräge, die Länge der Führungskontur und das Spiel zwischen dem unteren Stangenanschluss und der Zugstange aufeinander abgestimmt.

Durch die zuletzt beschriebenen Merkmale wird durch die Erfindung weiterhin eine Sperreinrichtung für den unteren Stangenanschluss zur Verfügung gestellt, die ebenfalls sehr einfach und kostengünstig ausgebildet ist, da letztlich als zusätzliches Bauteil gegenüber einer Ausführung ohne Sperreinrichtung nur der untere Sperrdorn erforderlich ist, da der Wirkabschnitt bzw. die Schräge an der ohnehin vorgesehenen Zugstange realisiert werden kann und zur Lagerung des unteren Sperrdorns im Schlossgehäuse lediglich entsprechende Langlöcher mit der notwendigen Führungs- und Sperrkontur realisiert werden müssen.

Weitere Vorteile, Merkmale und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung.

Es zeigt
- Fig. 1: eine perspektivische Ansicht eines Gegenkastens,
- Fig. 2: eine Draufsicht auf den Gegenkasten aus Fig. 1 unter Weglassung der Schlossdecke des Schlossgehäuses,
- Fig. 3: einen Ausschnitt des Schlosskastens des Gegenkastens,
- Fig. 4: eine Draufsicht auf einen Sperrhebel des erfindungsgemäßen Schlosskastens,
- Fig. 5: eine Draufsicht auf eine Schaltnuss des erfindungsgemäßen Gegenkastens,
- Fig. 6: eine Seitenansicht eines Sperrdorns des erfindungsgemäßen Gegenkastens,
- Fig. 7: einen Ausschnitt der Schlossdecke des erfindungsgemäßen Gegenkastens,
- Fig. 8: eine Ansicht der Sperreinrichtung des erfindungsgemäßen Gegenkastens in Sperrstellung,
- Fig. 9: eine der Fig. 8 entsprechende Ansicht der Sperreinrichtung in einem Schnitt,
- Fig. 10: eine der Fig. 8 entsprechende Ansicht der Sperreinrichtung, die sich noch immer in der Sperrstellung befindet,
- Fig. 11: eine der Fig. 10 entsprechende Ansicht der Sperreinrichtung in einem Schnitt,
- Fig. 12: eine der Fig. 8 entsprechende Ansicht der Sperreinrichtung mit beginnender Drehung der Schaltnuss,
- Fig. 13: eine der Fig. 12 entsprechende Ansicht in einem Schnitt,
- Fig. 14: eine der Fig. 8 entsprechende Ansicht der Sperreinrichtung mit maximal gedrehter Schaltnuss,
- Fig. 15: eine der Fig. 14 entsprechende Ansicht der Sperreinrichtung in einem Schnitt,
- Fig. 16: eine Draufsicht auf eine weitere Ausführungsform eines erfindungsgemäßen Gegenkastens,
- Fig. 17.: eine Draufsicht auf eine Zugstange des Gegenkastens aus Fig. 16,
- Fig. 18: eine Draufsicht auf den unteren Stangenanschluss des Gegenkastens aus Fig. 16,
- Fig. 19: eine Seitenansicht des unteren Stangenanschlusses aus Fig. 18,
- Fig. 20: eine Seitenansicht eines unteren Sperrdorns,
- Fig. 21: eine Draufsicht auf den Sperrdorn aus Fig. 20 und
- Fig. 22 bis 30: Bewegungsabläufe beim Sperren und Entsperren des unteren Stangenanschlusses des Gegenkastens aus Fig. 16.

In Fig. 1 ist ein Gegenkasten 1 dargestellt. Hinzuweisen ist darauf, dass sich die nachfolgenden Ausführungen ausschließlich auf einen Gegenkasten 1 beziehen, jedoch in gleicher Weise auch für ein Einsteckschloss gelten, soweit die Erfindung bzw. die erfindungswesentlichen Merkmale betroffen sind. Insofern beziehen sich die nachstehenden Ausführungen in entsprechender Weise auch für ein Einsteckschloss, auch wenn dies im Einzelnen nicht angegeben ist.

Der Gegenkasten 1 weist ein Schlossgehäuse 2 mit einem Schlosskasten 3 und einer Schlossdecke 4 auf. Stirnseitig ist am Schlosskasten 3 ein Stulp 5 vorgesehen. Im Stulp 5 befinden sich neben verschiedenen Befestigungsöffnungen eine Öffnung 6 für einen Fallenauswerfer 7 und eine Öffnung 8 für einen Riegelauswerfer 9. Bei dem Fallenauswerfer 7 und dem Riegelauswerfer 9 handelt es sich um charakteristische Bauteile eines Gegenkastens 1, die bei einem Einsteckschloss nicht vorgesehen sind. Stattdessen weist das Einsteckschloss eine Falle und einen Riegel auf.

Weiterhin weist der Gegenkasten 1 zwei Stangenanschlüsse 10, 11, nämlich einen oberen Stangenanschluss 10 und einen unteren Stangenanschluss 11, auf, die jeweils zum Anschluss einer entsprechenden Stange vorgesehen sind. Die Stangen sind durch die nicht dargestellte Tür geführt und greifen endseitig in entsprechende Öffnungen von Schließblechen am Rahmen bzw. Boden ein. Stangenanschlüsse der in Rede stehenden Art können auch bei einem Einsteckschloss vorgesehen sein. Weiterhin weist der Gegenkasten 1 eine Schaltnuss 12 auf, die über nicht dargestellte Drücker aktiv betätigt wird. Durch Betätigung der Schaltnuss 12 werden zum einen über die Schlossmechanik die Stangenanschlüsse 10, 11 von ihrer ausgefahrenen Stellung, die in den Fig. 1 und 2 dargestellt ist, in ihre eingezogene Stellung eingezogen und zum anderen der Fallenauswerfer 7 und der Riegelauswerfer 9 aktiviert und ausgeschwenkt.

Wesentlich ist nun, dass der Gegenkasten 1 eine Sperreinrichtung 13 aufweist, die eine Betätigung der Schaltnuss 12 bei Einwirkung einer Kraft in Pfeilrichtung F auf den jeweiligen ausgefahrenen Stangenanschluss 10, 11 verhindert. Dies bedeutet, dass es trotz Einwirkung der jeweiligen Kraft F auf die Stangenanschlüsse 10, 11 nicht möglich ist, diese in das Schlossgehäuse 2 hinein zu drücken und damit die mit den Stangenanschlüssen 10, 11 verbundenen Stangen einzuziehen. Um das Einziehen der Stangenanschlüsse durch äußere Manipulation zu verhindern, ist die Sperreinrichtung 13 dabei wirkungsmäßig zwischen dem jeweiligen Stangenanschluss 10, 11, im vorliegenden Fall dem Stangenanschluss 10, und der Schaltnuss 12 vorgesehen.

Zu der Sperreinrichtung 13 gehört ein oberer Sperrdorn 14, der zwischen einer Sperrstellung, die in den Fig. 8 und 9 dargestellt ist, und einer Freigabestellung, die in den Fig. 14 und 15 dargestellt ist, bewegbar ist. Wichtig ist in diesem Zusammenhang, dass der obere Sperrdorn 14, der als solcher in Fig. 6 dargestellt ist, ausschließlich durch aktive Betätigung der Schaltnuss 12 aus der Sperrstellung bewegbar ist. Die aktive Betätigung der Schaltnuss 12 bedeutet dabei, dass die Schaltnuss 12 über den nicht dargestellten Drücker betätigt werden muss, um den oberen Sperrdorn 14 zu bewegen, während eine Betätigung der Schaltnuss 12 aufgrund der Einwirkung einer Kraft F über einen der Stangenanschlüsse 10, 11 nicht möglich ist.

Der obere Sperrdorn 14 ist einerseits im Schlosskasten 3 und andererseits in der Schlossdecke 4 gelagert. Hierzu ist im Schlosskasten 3 ein Langloch 15 vorgesehen, während auf der gegenüberliegenden Seite des Schlossgehäuses 2 in der Schlossdecke 4 ein Langloch 16 vorgesehen ist. Die Langlöcher 15, 16 fluchten im zusammengesetzten Zustand des Schlossgehäuses 2 und haben jeweils die gleiche Länge. Dabei stellt die untere Langlochposition die Sperrstellung 17 dar, während die obere Langlochposition die Freigabestellung 18 darstellt. Der obere Sperrdorn 14 selbst ist nicht federbelastet und bewegt sich von der oberen Freigabestellung 18 ausschließlich aufgrund seines Eigengewichts in die untere Sperrstellung 17 zurück. Dessen ungeachtet versteht es sich, dass der obere Sperrdorn 14 grundsätzlich auch über eine Feder in Richtung der Sperrstellung 17 belastet sein kann.

Der obere Sperrdorn 14 selbst weist endseitig jeweils einen Lagerbereich 19, 20 auf. Dabei greift der Lagerbereich 19 in das Langloch 20 der Schlossdecke 4 ein, während der Lagerbereich 20 in das Langloch 15 im Schlosskasten 3 eingreift. An den Lagerbereich 20 schließt sich ein Kopplungsbereich 21 zur Anbindung an Bauteile der Sperreinrichtung 13 an, während sich zwischen dem Kopplungsbereich 21 und dem Lagerbereich 19 ein verdickter Dornbereich 22 befindet, der zur Erhöhung des Eigengewichts des Sperrdorns 14 dient.

Der obere Sperrdorn 14 ist mit der Schaltnuss 12 gekoppelt. Zur Kopplung weist die Schaltnuss 12 eine Dornkontur 23 auf, die mit einem Sperrbereich 24 und einem Freilaufbereich 25 versehen ist und in der sich der obere Sperrdorn 14 mit seinem Kopplungsbereich 21 befindet. Zwischen dem Sperrbereich 24 und dem Freilaufbereich 25 befindet sich eine Entsperrnase 26, über die bei aktiver Betätigung der Schaltnuss 12 der obere Sperrdorn 14 aus dem Sperrbereich 24 in den Freilaufbereich 25 bewegt wird.

Weiterhin weist die Sperreinrichtung 13 einen mit dem oberen Stangenanschluss 10 gekoppelten Sperrhebel 27 auf, der für sich in Fig. 4 dargestellt ist. Wirkungsmäßig ist der Sperrhebel 27 bei Einwirkung einer Kraft F auf den Stangenanschluss 10 gesperrt, und zwar über den oberen Sperrdorn 14. Eine Entsperrung und Aktivierung des Sperrhebels 27 ist ausschließlich über die Schaltnuss 12 möglich, und zwar nur durch Drückerbetätigung.

Der Sperrhebel 27 selbst ist sowohl mit der Schaltnuss 12 als auch mit dem oberen Stangenanschluss 10 gekoppelt. Die Kopplung des Sperrhebels 27 mit der Schaltnuss 12 erfolgt über den oberen Sperrdorn 14, der mit seinem Kopplungsbereich durch eine Dornkontur 28 des Sperrhebels 27 geführt ist. Die Dornkontur 28 weist einen Sperrbereich 29 und einen Freilaufbereich 30 auf. Eine Entsperrnase ist in der Dornkontur 28 zwischen dem Sperrbereich 29 und dem Freilaufbereich 30 nicht vorgesehen, so dass bei dem Versuch einer Betätigung des Sperrhebels 27 von anderer Stelle als durch die Schaltnuss 12 der Sperrhebel 27 gesperrt bleibt, da der obere Sperrdorn 14 nicht aus dem Sperrbereich 29 bewegt werden kann.

Die Kopplung des Sperrhebels 27 mit dem oberen Stangenanschluss 10 erfolgt über eine Stangenverbindung 31, bei der es sich letztlich um ein geformtes Drahtstück handelt. Die Stangenverbindung 31 weist im dargestellten Ausführungsbeispiel einen endseitig abgewinkelten Bügel auf, der in eine entsprechende Öffnung des Stangenanschlusses 10 sowie eine Öffnung 32 im Sperrhebel 27 eingreift.

Der Sperrhebel 27 selbst ist am Schlosskasten 3 schwenkbar gelagert. Die diesbezügliche Lageröffnung 33 ist in Fig. 4 dargestellt und mündet letztlich in die Dornkontur 28, ohne dass sich dies jedoch auf die Funktion der Dornkontur 28 auswirkt. Zur exakten Führung während des Verschwenkens des Sperrhebels 27 ist im Schlosskasten 3 im Übrigen ein bogenabschnittsförmiger Schlitz 34 vorgesehen, in den das abgewinkelte Ende der Stangenverbindung 31, das durch die Lageröffnung 33 geführt ist, eingreift.

Die Aktivierung der Schwenkbewegung des Sperrhebels 27 erfolgt über die Schaltnuss 12. Hierzu weist die Schaltnuss 12 einen abstehenden Arm 35 auf, an dem ein Rollenlager 36 als Betätigungsabschnitt vorgesehen ist. Das Rollenlager 36 wirkt auf eine Betätigungsfläche 37 am Sperrhebel 27. Die Betätigungsfläche 27 ist vorliegend bogenabschnittsförmig ausgebildet und ermöglicht ein Ablaufen des Rollenlagers 36 beim Verschwenken des Sperrhebels 27.

Die Fig. 8 bis 15 zeigen nun den Bereich des Gegenkastens 1, an dem die Sperreinrichtung 13 verwirklicht ist. Dabei befindet sich bei der in den Fig. 8 und 9 dargestellten Situation der obere Sperrdorn 14 in der Sperrstellung 17. In diesem Zustand befindet sich der der Schaltnuss 12 zugeordnete Drücker in horizontaler Stellung, während die nicht dargestellten Stangen ausgefahren sind.

In den Fig. 10 und 11 ist eine Situation dargestellt, bei der auf den oberen, nicht dargestellten Stangenanschluss 10 eine Kraft F ausgeübt ist. Dies führt zu einer geringfügigen Verschwenkung des Sperrhebels 27 entlang des Schlitzes 34. Diese Schwenkbewegung des Sperrhebels 27 ist ausschließlich bedingt durch ein Spiel der Dornkontur 28 gegenüber dem oberen Sperrdorn 14. Die Krafteinwirkung F führt nicht dazu, dass der obere Sperrdorn 14 aus der Sperrstellung 17 in die Freigabestellung 18 bewegt wird.

In den Fig. 12 und 13 ist eine Situation dargestellt, bei der die Schaltnuss 12 geringfügig betätigt wird und sich zu drehen beginnt. Die Drehung der Schaltnuss 12 bewirkt, dass der obere Sperrdorn 14 aus dem Sperrbereich 24 in Richtung auf die Entsperrnase 26 angehoben wird. Hierzu ist die Fläche vom untersten Punkt des Sperrbereichs 24 zum höchsten Punkt der Entsperrnase 26 entsprechend angeschrägt und als Auflaufschräge ausgebildet. Die in den Fig. 12 und 13 dargestellte Position zeigt noch nicht die Endstellung bzw. die vollständige Entsperrung des oberen Sperrdorns 14, der sich noch nicht gänzlich in dem jeweiligen Freilaufbereich 25, 30 der jeweiligen Dornkontur 23, 28 befindet. Die weitere Drehung der Schaltnuss 12 bewirkt das vollständige Anheben bzw. Herausheben des oberen Sperrdorns 14 aus der Sperrstellung in die Freigabestellung 18. Gleichzeitig wirkt das Rollenlager 36 auf die Betätigungsfläche 37 des Sperrhebels 27, was bei weiterer Drehung der Schaltnuss 12 zu einem Verschwenken des Sperrhebels 27 führt. Dabei ermöglicht der jeweilige Freilaufbereich 25, 30 die Bewegung der Schaltnuss 12 bzw. des Sperrhebels 27. Die Bewegung der Schaltnuss 12 bewirkt im Übrigen über die Schlossmechanik das Einziehen der Stangenanschlüsse 10, 11 und der damit verbundenen Stangen.

Bei der nicht dargestellten, federunterstützten Rückstellbewegung der Schaltnuss 12 von der in den Fig. 14 und 15 dargestellten Position in die in den Fig. 8 und 9 dargestellten Position verbleibt der obere Sperrdorn 14 zunächst in der oberen Freigabestellung 18 und fällt, nachdem der jeweilige Freilaufbereich endet, in den Sperrbereich 24, 29 und damit in die untere Sperrstellung 17 aufgrund seines Eigengewichts zurück.

In Fig. 16 und den nachfolgenden Figuren ist eine andere Ausführungsform eines erfindungsgemäßen Gegenkastens 1 dargestellt. Grundsätzlich kann es sich bei dem Gegenkasten 1 auch um ein Einsteckschloss handeln. Insofern beziehen sich die nachfolgenden Ausführungen auch auf ein Einsteckschloss, auch wenn dieses im einzelnen nicht angegeben ist.

Der Gegenkasten 1 weist auch hierbei ein Schlossgehäuse 2, einen Schlosskasten 3 mit Schlossdecke 4 und Stulp 5 auf. Auch die anderen, zuvor beschriebenen Mittel wie Fallen- und Riegelauswerfer sind bei diesem Gegenkasten 1 vorgesehen. Des Weiteren ist ein oberer Stangenanschluss 10 und ein unterer Stangenanschluss 11 vorgesehen. Im Übrigen weist der Gegenkasten 1 in gleicher Weise eine Sperreinrichtung 13 auf, wie diese zuvor im Zusammenhang mit dem oberen Stangenanschluss 10 beschrieben worden ist.

Es wird ausdrücklich darauf hingewiesen, dass die Sperreinrichtung 13 bei der vorliegenden Ausführungsform grundsätzlich eine Sperrung für den oberen Stangenanschluss nicht realisiert haben muss. In jedem Falle ist bei der nachfolgend beschriebenen Ausführungsform die Sperreinrichtung 13 nur zur Sperrung des unteren Stangenanschlusses 11 ausgebildet.

In jedem Falle weist die Sperreinrichtung 13 zur Sperrung des unteren Stangenanschlusses 11 einen unteren Sperrdorn 38 auf, wie dies in den Fig. 20 und 21 gezeigt ist. Der untere Sperrdorn 38 weist zwei äußere Lagerbereiche 39, 40 auf, mit denen er in Langlöchern 41, 42 auf gegenüberliegenden Seiten im Schlosskasten 3 und der Schlossdecke 4 gelagert ist. Von der Form und Ausbildung her entsprechen sich die Langlöcher 41, 42 im Schlosskasten 3 und der Schlossdecke 4. Darüber hinaus weist der Sperrdorn 38 einen mittigen Kopplungsbereich 43, der gegenüber den Lagerbereichen 39 verdickt ist. Endseitig im Anschluss an den Kopplungsbereich 43 ist jeweils ein verdickter Dornbereich 44, 45 vorgesehen, der letztlich zur Erhöhung des Gewichts des Sperrdorns 38 dient.

Die beiden Langlöcher 41, 42 weisen jeweils eine Sperrkontur 46 und eine Führungskontur 47 auf. Die Sperrkontur 46 weist dabei eine etwa horizontal verlaufende Sperrkante 48 auf, die über eine Rundung in eine schräg laufende Führungskante 49 der Führungskontur 47 übergeht.

In den Fig. 18 und 19 ist der untere Stangenanschluss des Gegenkastens 1 aus Fig. 16 dargestellt. Der untere Stangenanschluss 11 ist mit einer Zugstange 50, wie sie in Fig. 17 dargestellt ist, verbunden. Die Zugstange 50 selbst ist, was im einzelnen nicht dargestellt ist, mittelbar oder unmittelbar mit der Schaltnuss 12 verbunden. Die Verbindung des unteren Stangenanschlusses 11 mit der Zugstange 50 erfolgt vorliegend dadurch, dass am unteren Stangenanschluss 11 ein Lagerbolzen 51 vorgesehen ist, der in ein Langloch 52 der Zugstange greift. An den Lagerbolzen 51 schließt sich ein Nietabschnitt 53 zur unverlierbaren Verbindung der Zugstange 50 mit dem unteren Stangenanschluss 11 an. Aufgrund des Langlochs 52, in dem sich der Lagerbolzen 51 befindet, ergibt sich in vertikaler Richtung ein geringes Spiel zwischen dem unteren Stangenanschluss 11 und der Zugstange 50 und eine relative Bewegbarkeit beider Bauteile zueinander.

Um im Übrigen eine hinreichende Führung der Zugstange 50 gegenüber dem unteren Stangenanschluss 11 zu gewährleisten, weist die Zugstange 50 an ihrem unteren Ende einen Einsteckabschnitt 54 auf, der in einem Taschenabschnitt 55 des unteren Stangenanschlusses 11 angeordnet ist. Zur weiteren korrekten Führung der Zugstange 50 in vertikaler Richtung dient ein vertikaler Führungsschlitz 56, in den ein Bolzen 57, der im Schlosskasten 3 und in der Schlossdecke 4 auf gegenüberliegenden Seiten gelagert ist, eingreift. Weiterhin weist die Zugstange 50 ein Langloch 58 auf, in das Anschlag eingreift, der zur Bewegungsbegrenzung bei der Auf- und Abwärtsbewegung der Zugstange dient.

Des Weiteren ist am unteren Stangenanschluss 11 eine Schulter 59 ausgebildet, die zum Zusammenwirken mit dem Kopplungsbereich 43 des Sperrdorns 38 vorgesehen ist. Hierauf wird nachfolgend noch näher eingegangen. Zum Zusammenwirken mit dem unteren Sperrdorn 38 dient im Übrigen eine am unteren Ende der Zugstange 50 vorgesehene Schräge 60 als Wirkabschnitt. Die Schräge 60 ist ausgebildet, um den unteren Sperrdorn 38 aus der Sperrkontur 46 in die Führungskontur 47 zu bewegen. Auch dies wird nachfolgend im einzelnen noch beschrieben.

In den Fig. 22 und 23 ist jeweils der untere Teil des Gegenkastens 1 mit Schlossdecke 4 (Fig. 22) und ohne Schlossdecke 4 (Fig. 23) dargestellt. In diesem Zustand ist der Stangenanschluss 11 und damit die nicht dargestellte untere Stange ausgefahren. Der untere Sperrdorn 38 befindet sich im unteren Teil der Sperrkontur 46. Aufgrund der Eigengewichtskraft der nicht dargestellten unteren Stange wirkt die Kraft F nach unten, während der Sperrdorn 38 aufgrund seines Eigengewichts im unteren Teil der Sperrkontur 46 liegt.

In den Fig. 24 und 25, die von der Ansicht her den Fig. 22 und 23 entsprechen, wird von unten her eine äußere Kraft F auf die nicht dargestellte untere Stange und damit auf den unteren Stangenanschluss 11 ausgeübt. Da der untere Stangenanschluss 11 gegenüber der Zugstange 50 im Umfang des Spiels des Langlochs 52 verschieblich ist, wird der untere Stangenanschluss 11 gegenüber der in den Fig. 22 und 23 dargestellten Situation auf die Zugstange 50 zu bewegt, bis das untere Ende des Einsteckabschnitts 54 am unteren Ende des Taschenabschnitts 55 zur Anlage kommt. Gleichzeitig schlägt die Schulter 59 am Kopplungsabschnitt 43 des unteren Sperrdorns 38 an.

In den Fig. 26 und 27 ist der Zustand dargestellt, in dem bei weiterer Kraftausübung F auf den unteren Stangenanschluss 11 der Sperrdorn 38 mit seinen beiden Lagerbereichen 40 gegen die Sperrkante 48 der Sperrkontur 46 gedrückt wird. Es liegt damit eine Sperrung des unteren Stangenabschlusses 11 über die Sperreinrichtung 13 vor. Eine weitere Kraftbeaufschlagung in vertikaler Richtung führt nicht zu einer weiteren Bewegung des unteren Stangenanschlusses 11 in Kraftrichtung. Ein weiteres Einziehen bzw. Eindrücken des unteren Stangenanschlusses 11 in das Schlossgehäuse 2 hinein ist nicht möglich.

In Fig. 28 ist ein Zustand dargestellt, bei dem die Schaltnuss 12 zur Öffnung betätigt worden ist. Aufgrund der Verbindung der Schaltnuss 12 mit der Zugstange 50 ist diese nach oben gezogen worden. Da die Zugstange 50 gegenüber dem unteren Stangenanschluss 11 relativ bewegbar ist, verbleibt der untere Stangenanschluss 11 zunächst in seiner unteren Position. Die Aufwärtsbewegung der Zugstange 50 führt dazu, dass die Schräge 60 gegen den Kopplungsbereich 43 des unteren Sperrdorns 38 wirkt und diesen aus der Sperrkontur 46 heraus in die Führungskontur 47 bewegt. In diesem Zusammenhang ist darauf hinzuweisen, dass die Sperrkontur 46 einen etwas breiteren Öffnungsbereich aufweist als die Führungskontur 47. Diese Form der Sperrkontur 46 ist im vorliegenden Fall notwendig, um den Sperrdorn 38 sicher aus der Sperrkontur 46 heraus in die Führungskontur 47 zu bewegen.

In Fig. 29 ist ein Zustand dargestellt, bei dem die Zugstange maximal in das Schlossgehäuse 2 eingezogen ist. Der Sperrdorn 38 ist über die Schräge 60 in die Führungskontur 47 hineingedrängt worden. Im dargestellten Zustand liegt der Sperrdorn 38 mit seinem Kopplungsbereich 43 an der Seite 61 des unteren Stangenanschlusses 11 an. Fig. 29 zeigt den maximalen Einzugszustand des unteren Stangenanschlusses 11.

Eine Rückdrehung der Schaltnuss 12 führt zum Wiederausfahren des unteren Stangenanschlusses 11, was in Fig. 30 dargestellt ist. Der Sperrdorn 38 fällt durch sein Eigengewicht aus der Führungskontur 47 wieder zurück in die Sperrkontur 46. In dem in Fig. 30 dargestellten Zustand befindet sich der Sperrdorn 38 am Übergang von der Führungskontur 47 in die Sperrkontur 46. Unmittelbar anschließend an die in Fig. 30 dargestellte Position fällt der Sperrdorn zurück in die in den Fig. 22 und 23 dargestellte Position.

**Bezugszeichenliste:**

| | | | |
|---|---|---|---|
| 1 | Gegenkasten | 33 | Lageröffnung |
| 2 | Schlossgehäuse | 34 | Schlitz |
| 3 | Schlosskasten | 35 | Arm |
| 4 | Schlossdecke | 36 | Rollenlager |
| 5 | Stulp | 37 | Betätigungsfläche |
| 6 | Öffnung | 38 | unterer Sperrdorn |
| 7 | Fallenauswerfer | 39 | Lagerbereich |
| 8 | Öffnung | 40 | Lagerbereich |
| 9 | Riegelauswerfer | 41 | Langloch |
| 10 | Stangenanschluss | 42 | Langloch |
| 11 | Stangenanschluss | 43 | Kopplungsbereich |
| 12 | Schaltnuss | 44 | verdickter Dornbereich |
| 13 | Sperreinrichtung | 45 | verdickter Dornbereich |
| 14 | oberer Sperrdorn | 46 | Sperrkontur |
| 15 | Langloch | 47 | Führungskontur |
| 16 | Langloch | 48 | Sperrkante |
| 17 | Sperreinrichtung | 49 | Führungskante |
| 18 | Freigabestellung | 50 | Zugstange |
| 19 | Lagerbereich | 51 | Lagerbolzen |
| 20 | Lagerbereich | 52 | Langloch |
| 21 | Kopplungsbereich | 53 | Nietabschnitt |
| 22 | verdickter Dornbereich | 54 | Einsteckabschnitt |
| 23 | Dornkontur | 55 | Taschenabschnitt |
| 24 | Sperrbereich | 56 | Führungsschlitz |
| 25 | Freilaufbereich | 57 | Bolzen |
| 26 | Entsperrnase | 58 | Langloch |
| 27 | Sperrhebel | 59 | Schulter |
| 28 | Dornkontur | 60 | Schräge |
| 29 | Sperrbereich | 61 | Seite |
| 30 | Freilaufbereich | | |
| 31 | Stangenverbindung | F | Kraft |
| 32 | Öffnung | | |

## Patentansprüche

1. Gegenkasten (1) oder Einsteckschloss, mit einem einen Schlosskasten (3) und eine Schlossdecke (4) aufweisenden Schlossgehäuse (2), wenigstens einem im Schlossgehäuse (2) gelagerten Stangenanschluss (10, 11) zum Anschluss einer Stange und einer mit dem Stangenanschluss (10, 11) gekoppelten Schaltnuss (12), wobei der Stangenanschluss (10, 11) zwischen einer eingezogenen und einer ausgefahrenen Stellung bewegbar ist, wobei wirkungsmäßig zwischen dem Stangenanschluss (10, 11) und der Schaltnuss (12) eine Sperreinrichtung (13) vorgesehen ist, die eine Betätigung der Schaltnuss (12) durch äußere Krafteinwirkung (F) auf den Stangenanschluss (10, 11) verhindert, wenn sich der Stangenanschluss (10, 11) in der ausgefahrenen Stellung befindet, wobei die Sperreinrichtung (13) einen zwischen einer ersten Stellung als untere Sperrstellung und einer zweiten Stellung als obere Freigabestellung bewegbaren Sperrdorn (14, 38) aufweist, der ausschließlich durch Betätigung der Schaltnuss (12) aus der Sperrstellung bewegbar ist und wobei der Sperrdorn (14, 38) im Schlosskasten (3) und der Schlossdecke (4) in jeweils einem Langloch (15, 16; 41, 42) gelagert ist,
**dadurch gekennzeichnet,**
**dass** der Sperrdorn (14, 38) durch sein Eigengewicht aus der Freigabestellung in die Sperrstellung bewegbar ist und dass die untere Langlochposition die Sperrstellung (17) und die obere Langlochposition die Freigabestellung (18) darstellt.

2. Gegenkasten oder Einsteckschloss nach Anspruch 1, **dadurch gekennzeichnet, dass** der Sperrdorn (14, 38) endseitig jeweils einen Lagerbereich (19, 20; 39, 40) und zwischen den Lagerbereichen (19, 20) einen Kopplungsbereich (21, 43) zur Anbindung von Bauteilen der Sperreinrichtung (13) und wenigstens einen verdickten Dornbereich (22; 44, 45) zur Erhöhung des Eigengewichts aufweist.

3. Gegenkasten oder Einsteckschloss nach Anspruch 1 oder 2, **dadurch gekennzeichnet, dass** die Sperreinrichtung (13) einen oberen Sperrdorn (14) zur Sperrung des oberen Stangenanschlusses (10) und/oder einen unteren Sperrdorn (38) zur Sperrung des unteren Stangenanschlusses (11) aufweist.

4. Gegenkasten oder Einsteckschloss nach einem der vorhergehenden Ansprüche, **dadurch gekennzeichnet, dass** der obere Sperrdorn (14) durch eine Dornkontur (23) insbesondere der Schaltnuss (12) geführt ist und/oder dass die Dornkontur (23) einen Sperrbereich (24) und einen Freilaufbereich (25) aufweist, wobei zwisehen dem Sperrbereich (24) und dem Freilaufbereich (25) eine Entsperrnase (26) vorgesehen ist, über die bei Betätigung der Schaltnuss (12) der Sperrdorn (14) aus dem Sperrbereich (24) in den Freilaufbereich (25) bewegt wird.

5. Gegenkasten oder Einsteckschloss nach einem der vorhergehenden Ansprüche, **dadurch gekennzeichnet, dass** die Sperreinrichtung (13) einen mit dem Stangenanschluss (10) gekoppelten Sperrhebel (27) aufweist und dass, vorzugsweise, der Sperrhebel (27) bei Krafteinwirkung über den Stangenanschluss (10) durch den obere Sperrdorn (14) gesperrt ist, wobei, insbesondere, der Sperrhebel (27) ausschließlich mittels der Schaltnuss (14) entsperrbar und aktivierbar ist.

6. Gegenkasten oder Einsteckschloss nach den Ansprüchen 3 und 5, **dadurch gekennzeichnet, dass** der obere Sperrdorn (14) durch eine Dornkontur (28) des Sperrhebels (27) geführt ist und dass die Dornkontur (28) einen Sperrbereich (29) und einen Freilaufbereich (30) aufweist.

7. Gegenkasten oder Einsteckschloss nach einem der Ansprüche 5 oder 6, **dadurch gekennzeichnet, dass** der Stangenanschluss (10) mit dem Sperrhebel (27) über eine Stangenverbindung (31) gekoppelt ist und dass, vorzugsweise, die Stangenverbindung als geformtes Drahtstück ausgebildet ist.

8. Gegenkasten oder Einsteckschloss nach einem der Ansprüche 5 bis 7, **dadurch gekennzeichnet, dass** der Sperrhebel (27) am Schlosskasten (13) schwenkbar gelagert ist.

9. Gegenkasten oder Einsteckschloss nach einem der Ansprüche 5 bis 8, **dadurch gekennzeichnet, dass** die Schaltnuss (12) einen insbesondere als Rollenlager (36) ausgebildeten Betätigungsabschnitt aufweist, der auf eine Betätigungsfläche (37) des Sperrhebels (27) wirkt.

10. Gegenkasten oder Einsteckschloss nach Anspruch 3 und gegebenenfalls nach einem der Ansprüche 4 bis 9, **dadurch gekennzeichnet, dass** die unteren Langlöcher (41, 42) für den unteren Sperrdorn (38) im Schlosskasten (3) und der Schlossdecke (4) jeweils eine Sperrkontur (46) und eine Führungskontur (47) aufweisen.

11. Gegenkasten oder Einsteckschloss nach Anspruch 10, **dadurch gekennzeichnet, dass** der untere Stangenanschluss (11) bei Krafteinwirkung von unten her auf den unteren Sperrdorn (38) wirkt und der untere Sperrdorn (38) an der Sperrkontur (46) zur Sperrung anschlägt, so dass die untere Sperrstellung erreicht ist.

12. Gegenkasten oder Einsteckschloss nach einem der vorhergehenden Ansprüche, **dadurch gekennzeichnet, dass** eine mit der Schaltnuss (12) gekoppelte und/oder mit dem unteren Stangenanschluss (11) gekoppelte Zugstange (50) vorgesehen ist.

13. Gegenkasten oder Einsteckschloss nach den Ansprüchen 10 und 12, **dadurch gekennzeichnet, dass** die Zugstange (50) einen mit dem unteren Sperrdorn (38) zusammenwirkenden, insbesondere als Schräge (60) ausgebildeten Abschnitt aufweist, um den unteren Sperrdorn (38) aus der Sperrkontur (46) in die Führungskontur (47) zu bewegen.

14. Gegenkasten oder Einsteckschloss nach einem der Ansprüche 12 oder 13, **dadurch gekennzeichnet, dass** der untere Stangenanschluss (11) über eine Langlochverbindung mit geringem Spiel in vertikaler Richtung an der Zugstange (50) befestigt und damit relativ zur Zugstange (50) bewegbar ist.

## Claims

1. A strike box (1) or mortise lock, with a lock housing (2) having a lock box (3) and a lock cover (4), at least one rod connection (10, 11) mounted in the lock housing (2) for connecting a rod and a switching nut (12) coupled with the rod connection (10, 11), wherein the rod connection (10, 11) is movable between a retracted and an extended position, wherein locking device (13) is provided operatively between the rod connection (10, 11) and the switching nut (12), which prevents an actuation of the switching nut by external force application (F) on the rod connection (10, 11), if the rod connection (10, 11) is located in the extended position, wherein the locking device (13) has a locking mandrel (14, 38) movable between a first position as lower locking position and a second position as upper release position, which is movable from the locking position exclusively by actuation of the switching nut (12) and wherein the locking mandrel (14, 38) is mounted in the lock box (3) and the lock cover (4) in each case in an elongated hole (15, 16: 41, 42),
**characterized in**
**that** the locking mandrel (14, 38) is movable by its own weight from the release positon into the locking position and that the lower elongated-hole position constitutes the locking position (17) and the upper position the release position (18).

2. A strike box or mortise lock according to Claim ¹, **characterized in that** the locking mandrel (14, 38) on the end side in each case has a bearing region (19, 20; 39, 40) and between the bearing regions (19, 20) a coupling region (21, 43) for the connection of components of the locking device (13) and at least one thickened mandrel region (22; 44, 45) to increase its own weight.

3. A strike box or mortise lock according to Claim 1 or 2, **characterized in that** the locking device (13) has an upper locking mandrel (14) for locking the upper rod connection (10) and/or a lower locking mandrel (38) for locking the lower rod connection (11).

4. A strike box or mortise lock according to any one of the preceding claims, **characterized in that** the upper locking mandrel (14) is guided by a mandrel contour (23) in particular of the switching nut (12) and/or that the mandrel contour (23) has a locking region (24) and a free-run region (25), wherein between the locking region (24) and the free-run region (25) an unlocking nose (26) is provided, by means of which upon actuation of the switching nut (12) the locking mandrel (14) is moved from the locking region (24) into the free-run region (25).

5. A strike box or mortise lock according to any one of the preceding claims, **characterized in that** the locking device (13) has a locking lever (27) coupled with the rod connection (10) and that, preferably, the locking lever (27) upon force application is locked by means of the rod connection (10) by the upper locking mandrel (14), wherein, in particular, the locking lever (27) can be unlocked and activated exclusively by means of the switching nut (14).

6. A strike box or mortise lock according to Claims 3 and 5, **characterized in that** the upper locking mandrel (14) is guided by a mandrel contour (28) of the locking lever (27) and that the mandrel contour (28) has a locking region (29) and a free-run region (30).

7. A strike box or mortise lock according to one of Claims 5 or 6, **characterized in that** the rod connection (10) is coupled with the locking lever (27) via a rod connection (31) and that, preferably, the rod connection is designed as a shaped piece of wire.

8. A strike box or mortise lock according to any one of Claims 5 to 7, **characterized in that** the locking lever (27) is pivot-mounted on the lock box (13).

9. A strike box or mortise lock according to any one of Claims 5 to 8, **characterized in that** the switching nut (12) has an actuation section designed in particular as a roller bearing (36), which acts on an actuation surface (37) of the locking lever (27).

10. A strike box or mortise lock according to Claim 3 and if appropriate according to any one of Claims 4 to 9, **characterized in that** the lower elongated holes (41, 42) for the lower locking mandrel (38) in the lock box (3) and the lock cover (4) in each case have a locking contour (46) and a guide contour (47).

11. A strike box or mortise lock according to Claim 10, **characterized in that** the lower rod connection (11) upon force application acts from below on the lower locking mandrel (38) and the lower locking mandrel (38) strikes against the locking contour (46) for the locking, so that the lower locking position is obtained.

12. A strike box or mortise lock according to any one of the preceding claims, **characterized in that** a pull rod (50) is provided coupled with the switching nut (12) and/or coupled with the lower rod connection (11).

13. A strike box or mortise lock according to claims 10 and 12, **characterized in that** the pull rod (50) has a section interacting with the lower locking mandrel (38) designed in particular as a chamfer (60), in order to move the lower locking mandrel (38) from the locking contour (46) into the guide contour (47).

14. A strike box or mortise lock according to Claims 12 or 13, **characterized in that** the lower rod connection (11) is fastened to the pull rod (50) via an elongated-hole connection with a little play in the vertical direction and thus is movable relative to the pull rod (50).

## Revendications

1. Gâche (1) ou serrure à mortaiser, avec un corps de serrure (2) présentant un boîtier de serrure (3) et un canche-serrure (4), au moins une connexion de tige (10, 11), supportée dans le corps de serrure (2), pour la connexion d'une tige et une noix de commutation (12) couplée à la connexion de tige (10, 11), la connexion de tige (10, 11) étant mobile entre une position rentrée et une position sortie, un dispositif de blocage (13) étant prévu de manière fonctionnelle entre la connexion de tige (10, 11) et la noix de commutation (12) et empêchant un actionnement de la noix de commutation (12) par une action de force (F) extérieure sur la connexion de tige (10, 11) quand la connexion de tige (10, 11) se trouve dans la position sortie, le dispositif de blocage (13) présentant un mandrin de blocage (14, 38), mobile entre une première position en tant que position de blocage inférieure et une deuxième position en tant que position de libération supérieure, qui peut être déplacé de la position de blocage exclusivement par l'actionnement de la noix de commutation (12), et le mandrin de blocage (14, 38) étant supporté dans respectivement un trou oblong (15, 16 ; 41, 42) dans le boîtier de serrure (3) et le cache-serrure (4),
**caractérisée en ce que**
le mandrin de blocage (14, 38) peut, du fait de son propre poids, être déplacé à partir de la position de libération vers la position de blocage, et **en ce que** la position inférieure de trou oblong représente la position de blocage (17), et la position supérieure de trou oblong représente la position de libération (18).

2. Gâche ou serrure à mortaiser selon la revendication 1, **caractérisée en ce que** le mandrin de blocage (14, 38) présente, côté extrémité, respectivement une zone de support (19, 20 ; 39, 40) et, entre les zones de support (19, 20), une zone d'accouplement (21, 43) pour le rattachement de composants du dispositif de blocage (13) et au moins une zone de mandrin (22 ; 44, 45) épaissie pour augmenter le poids propre.

3. Gâche ou serrure à mortaiser selon la revendication 1 ou 2, **caractérisée en ce que** le dispositif de blocage (13) présente un mandrin de blocage supérieur (14) pour le blocage de la connexion de tige (10) supérieure et/ou un mandrin de blocage inférieur (38) pour le blocage de la connexion de tige inférieure (11).

4. Gâche ou serrure à mortaiser selon l'une des revendication précédentes, **caractérisée en ce que** le mandrin de blocage supérieur (14) est guidé par un contour de mandrin (23) en particulier de la noix de commutation (12) et/ou **en ce que** le contour de mandrin (23) présente une zone de blocage (24) et une zone de roue libre (25), un bec de déblocage (26) étant prévu entre la zone de blocage (24) et la zone de roue libre (25) et par le biais duquel, lors de l'actionnement de la noix de commutation (12), le mandrin de blocage (14) est déplacé à partir de la zone de blocage (24) vers la zone de roue libre (25).

5. Gâche ou serrure à mortaiser selon l'une des revendications précédentes, **caractérisée en ce que** le dispositif de blocage (13) présente un levier de blocage (27) accouplé à la connexion de tige (10), et **en ce que**, de préférence, le levier de blocage (27) est bloqué par le mandrin de blocage supérieur (14) en cas d'action de force par le biais de la connexion de tige (10), le levier de blocage (27) pouvant en particulier être débloqué et activé exclusivement au moyen de la noix de commutation (14).

6. Gâche ou serrure à mortaiser selon les revendications 3 et 5, **caractérisée en ce que** le mandrin de blocage supérieur (14) est guidé par un contour de mandrin (28) du levier de blocage (27), et **en ce que** le contour de mandrin (28) présente une zone de blocage (29) et une zone de roue libre (30).

7. Gâche ou serrure à mortaiser selon l'une des revendications 5 ou 6, **caractérisée en ce que** la connexion de tige (10) est accouplée au levier de blocage (27) par le biais d'un raccordement de tige (31), et **en ce que**, de préférence, le raccordement de tige est constitué en tant que pièce en fil métallique formée.

8. Gâche ou serrure à mortaiser selon l'une des revendication 5 à 7, **caractérisée en ce que** le levier de blocage (27) est supporté en pivotement sur le boîtier de serrure (13).

9. Gâche ou serrure à mortaiser selon l'une des revendications 5 à 8, **caractérisée en ce que** la noix de commutation (12) présente un tronçon d'actionnement, constitué en particulier en tant que roulement à rouleaux (36), qui agit sur une surface d'actionnement (37) du levier de blocage (27).

10. Gâche ou serrure à mortaiser selon la revendication 3 et éventuellement selon l'une des revendications 4 à 9, **caractérisée en ce que** les trous oblongs inférieurs (41, 42) présentent pour le mandrin de blocage inférieur (38), dans le boîtier de serrure (3) et dans le cache-serrure (4), respectivement un contour de blocage (46) et un contour de guidage (47).

11. Gâche ou serrure à mortaiser selon la revendication 10, **caractérisée en ce que** la connexion de tige inférieure (11) agit sur le mandrin de blocage inférieur (38) en cas d'action de force à partir du bas, et le mandrin de blocage inférieur (38) heurte le contour de blocage (46) pour le blocage de telle sorte que la position de blocage inférieure est atteinte.

12. Gâche ou serrure à mortaiser selon l'une des revendications précédentes, **caractérisée en ce qu'**il est prévu une tige de traction (50) accouplée à la noix de commutation (12) ou accouplée à la connexion de tige inférieure (11).

13. Gâche ou serrure à mortaiser selon les revendications 10 et 12, **caractérisée en ce que** la tige de traction (50) présente un tronçon coopérant avec le mandrin de blocage inférieur (38), en particulier constitué en tant que chanfrein (60), pour déplacer le mandrin de blocage inférieur (38) hors du contour de blocage (46) jusque dans, le contour de guidage (47).

14. Gâche ou serrure à mortaiser selon l'une des revendications 12 ou 13, **caractérisée en ce que** la connexion de tige inférieure (11) est fixée sur la tige de traction (50) par le biais d'un raccordement par trou oblong avec un faible jeu dans la direction verticale et est donc mobile par rapport à la tige de traction (50).
